# FASCICULE DE BREVET EUROPEEN

(11) **EP 0 124 396 B1**
(45) Date de publication et mention de la délivrance du brevet: **27.01.1988**
(21) Numéro de dépôt: 84400615.5
(22) Date de dépôt: 27.03.1984
(51) Int. Cl.: H01J 23/075, H01J 25/02

(54) **Dispositif d'injection d'un faisceau d'électrons pour générateur d'ondes radioélectriques pour hyperfréquences**
Elektronenstrahlinjektionsgerät für einen Mikrowellengenerator
Electron beam injection device for a microwave generator

(30) Priorité: 06.04.1983 FR 8305604
(43) Date de publication de la demande: 07.11.1984
(73) Titulaire: THOMSON-CSF, 75008 Paris (FR)
(72) Inventeur: Mourier, Georges, F-75379 Paris Cedex 08 (FR)
(74) Mandataire: Ruellan-Lemonnier, Brigitte

(56) Documents cités:
- FR-A- 1 342 263
- GB-A- 1 049 409
- US-A- 2 632 130
- IEEE TRANSACTIONS ON ELECTRON DEVICES, vol. ED-17, no. 10, octobre 1970, NEW YORK (US), G.S. SIDHU et al.: "The experimental characteristics of a wide dynamic range crossed-field gun", pages 935-938.

## Description

La présente invention concerne un dispositif d'injection d'un faisceau d'éléctrons pour générateurs d'ondes radioélectriques pour hyperfréquences. Elle concerne plus particulièrement un dispositif d'injection d'un faisceau d'électrons se propageant suivant un axe selon une trajectoire cycloïdale sous l'action d'un champ électrique uniforme et soumis à un champ magnétique statique perpendiculaire à l'axe et au champ électrique.

Ce type de dispositif d'injection peut être utilisé, en particulier, dans le nouveaux masers à ré- sonnance cyclotronique proposés par la demanderesse dans la nouvelle demande de brevet déposée le même jour que la présente et ayant pour titre «générateur» d'ondes radioélectriques pour hyperfréquences». Dans ces générateurs basés sur une interaction de type cyclotronique entre un faisceau d'électrons se propageant entre un canon à électrons et un collecteur et un champ électromagnétique haute fréquence dans une structure résonnante, générateurs dans lesquels le faisceau d'électrons se déplace selon une trajectoire cycloïdale dans un champ magnétique transversal sous l'effet d'une vitesse de dérive créée par un champ électrique uniforme, le dispositif d'injection est constitué uniquement par un canon à électrons soumis à un champ magnétique élevé, identique à celui régnant dans la structure résonnante.

Le canon à électrons utilisé dans ce générateur est constitué par deux électrodes se faisant face dont l'une, l'anode, est portée à un potentiel positif et dont l'autre, la sole, est portée à un potentiel négatif ou nul et par une cathode positionnée dans le plan de la sole et portée au même potentiel que celle-ci, au moins une des électrodes présentant un profil divergent tel que la distance entre électrodes soit croissante de la cathode vers l'extérieur. Or avec ce type de canon à électrons, pour obtenir un faisceau d'électrons se propageant selon une trajectoire cycloïdale avec un rayon de rotation r_{L} sensiblement constant, le tension à appliquer sur l'anode doit être sensiblement plus élevée que la tension d'alimentation donnant l'énergie du faisceau d'électrons.

La présente invention a pour but de remédier à cet inconvénient en proposant un nouveau type de dispositif d'injection.

Elle permet en outre d'utiliser dans le canon un champ magnétique plus petit que dans la structure résonnante.

Le dispositif d'injection conforme à la présente invention est un dispositif d'injection d'un faisceau d'électrons suivant une trajectoire cycloïdale pour générateurs d'ondes radioélectriques pour hyperfréquences utilisant un faisceau d'électrons se propageant suivant un axe sous l'action d'un champ électrique uniforme et soumis à un champ magnétique statique perpendiculaire à l'axe de propagation et au champ électrique, ainsi qu'au champ électromagnétique d'au moins une structure résonnante disposée le long de l'axe. Ce dispositif est caractérisé en ce qu'il comporte un canon à électrons placé dans une zone où le champ magnétique a une intensité inférieure à celle du champ nécessaire pour obtenir une interaction de type cyclotronique et des électrodes positionnées entre le canon et la zone d'interaction dans une zone où le champ magnétique a une intensité croissant dans le sens de propagation du faisceau pour créer dans cette zone, un champ électrique statique présentant deux composantes dans le plan perpendiculaire au champ magnétique, à savoir une composante Ex dans la direction de l'axe et une composante Ey perpendiculaire à la composante Ex et au champ magnétique de manière à compenser le mouvement perpendiculaire à l'axe dû à l'accroissement du champ magnétique, dans ladite zone.

D'autres caractéristiques et avantages de la présente invention apparaitront à la lecture de la description de deux modes de réalisation de générateurs d'ondes radioélectrique pour hyperfréquences munis d'un dispositif d'injection conforme à la présente invention.

Cette description est faite avec référence aux

dessins ci-annexés dans lesquels:
- la figure 1 a est une vue en coupe schématique, dans un plan perpendiculaire au champ magnétique, d'un générateur d'ondes radioélectriques pour hyperfréquences comportant un dispositif d'injection conforme à la présente invention et la figure 1 b est une courbe représentant la variation du champ magnétique appliqué, selon l'axe de propagation;
- la figure 2a est une vue semblable à celle de figure 1a d'un autre mode de réalisation du générateur et la figure 2b est une courbe semblable à celle de figure 1 b.

Dans les dessins, les mêmes éléments portent les mêmes références.

Le générateur représenté à la figure 1a comporte essentiellement trios parties, à savoir un dispositif d'injection 1, une structure résonnante 2 et un collecteur 3, l'ensemble étant placé à l'intérieur d'une enceinte à vide 4 portée à un potentiel nul. Conformément à la présente invention, le dispositif d'injection 1 est constitué par un canon à électrons 5 produisant un faisceau d'électrons suivant la direction x suivi de moyens 6 pour créer un champ électrique E sans composante dans la direction z mais présentant deux composantes Eₓ et Ey dans le plan de la figure. Le dispositif d'injection 1 est placé dans un champ magnétique statique perpendiculaire au plan de la figure, c'est-à-dire de direction z. Le champ magnétique appliqué dans la présente invention est tel que le canon à électrons 5 soit soumis à un champ magnétique 8₁ de faible valeur et les moyens 6 à un champ magnétique B₂ croissant progressivement de la valeur 8₁ jusqu'à une valeur B₃ représentant le champ magnétique régnant au niveau de la structure résonnante 2, comme représenté respectivement par les parties 1, Il, III sur la figure 1 b. De manière plus précise, le canon à électrons 5 est constitué par deux électrodes planes 7, 8 se faisant face dont l'une 7 appelée anode est portée à un potentiel positif V et l'autre appelée sole est formée de deux parties 8, 8' et est portée à un potentiel négatif V_{c} et d'une cathode 9 chauffé par un filament 10 et portée au même potentiel V_{c} que la sole 8. Ce type de canon à électrons fournit de manière connue un faisceau suivant, selon la direction x, une trajectoir cycloïdale. Dans le mode de réalisation représenté, les moyens 6 sont réalisés par quatre électrodes 11, 12, 13, 14 portées à des potentiels continus tels que, par exemple,

Dans cette partie, comme expliqué de manière plus détaillée ci-après, les électrons se trouvant dans un champ électrique présentant deux composantes Ex et Ey et étant soumis à un champ magnétique statique uniformément croissant de direction x, sont amenés à suivre une trajectoire cycloïdale dont le rayon de rotation diminue progressivement comme représenté sur la figure 1a.

Le faisceau d'électrons est alors injecté dans la structure résonnante 2 dans laquelle il interagit avec un champ électromagnétique haute fréquence. Au niveau de la structure résonnante 2, l'enceinte 4 présente la forme d'un cylindre d'axe z à l'intérieur duquel le champ magnétique statique B₃ est à peu près uniforme. La structure résonnante 2 est constituée, de manière connue, par deux miroirs sphériques 15,16 se faisant face et positionnés de telle sorte que la distance H veri- fie la relation avec n un entier et À la longueur d'onde de fonctionnement.

Dans ce cas, les deux miroirs 15,16 constituent un résonnateur «quasi-optique». L'un des miroirs, à savoir le miroir 15, est pourvu d'un orifice 17 relié à un guide d'onde 18. Ce guide d'onde 18 est utilisé pour envoyer vers l'extérieur, l'énergie électromagnétique cédée par le faisceau d'électrons au faisceau électromagnétique qui se présente comme une onde stationnaire dans la direction y avec un champ électrique haute fréquence polarisé dans la direction x. Pour assurer la propagation du faisceau d'électrons suivant la direction x dans la partie cylindrique de l'enveloppe 4, les deux miroirs 15, 16 sont précédés et suivis par des grilles 19, 20 non réfléchissantes à la fréquence de fonctionnement du résonnateur et écartées d'une distance h telle que D'autre part, les deux miroirs 15 et 16 sont portés respectivement à la masse et à un potentiel négatif de manière à créer entre eux un champ électrique continu Ec de direction y qui assure la dérive du faisceau d'électrons suivant la direction x.

La partie cylindrique de l'enveloppe 4 est, de préférence, recouverte de substances absorbantes 21 à la fréquence de fonctionnement pour éviter les résonnances parasites. Ces substances sont, par exemple, en «carberlox» (marque).

Les électrons ayant cédé lur énergie sont alors évacués vers un collecteur 3 constitué par une partie de l'enveloppe 4 présentant une section en coupe dans le plan x y en forme de U.

La figure 2a représente une variante de réalisation du générateur de la figure la qui constitue alors un amplificateur. Dans ce mode de réalisation, seule la structure résonnante a été modifiée, les autres parties restant identiques.

La nouvelle structure est formée de deux plaques parallèles planes 22, 23 écartées l'une de l'autre d'une distance H' telle que de manière à guider dans la direction x une onde progressive haute fréquence ayant au moins une composante de champ électrique haute fréquence dans le plan x y. L'onde progressive est injectée dans la structure par l'intermédiaire du guide d'one d'entrée 24 et elle est évacuée, après avoir reçu l'énergie cédée par le faisceau d'électrons, par l'intermédiaire du guide d'onde de sortie 25. D'autre part, pour obtenir la dérive du faisceau d'électrons suivant la direction x, les deux plaques sont polarisées de manière à créer entre elles un champ électrique continu de direction y.

On mentionnera, de plus, que tous les éléments représentés en coupe dans le plan x y sont très allongés dans la direction z. Cette caractéristique des générateurs de ce type constitue un avantage par rapport aux structures axiales du type gyrotron. En effet, la dimension des divers éléments dans la direction z peut correspondre à un grand nombre de longueurs d'onde, ce qui permet d'obtenir, pour une tension cathodique donnée, un courant très important avec une densité de courant et une densité de puissance au collecteur limitées.

En ce qui concerne la figure 2b elle est identique à la figure 1 b et donne la variation du champ magnétique statique B selon la direction x. Le champ magnétique est crée de manière connue à l'aide de bobine supraconductrices, par exemple.

On expliquera maintenant le fonctionnement des deux modes de réalisation des figures 1a et 2a, en particulier le fonctionnement du dispositif d'injection objet de la présente invention.

Le fonctionnement du dispositif d'injection est basé sur des principes connus que nous rappele- rons brièvement ci-après.

Ainsi lorsqu'un électron est soumis à un champ magnétique axial lentement variable, on montre que la trajectoire s'enroule sur des tubes de force et que l'on se trouve dans un régime dit «adiabatique» pour lequel r_{L}² étant le rayon de gyration du faisceau.

On montre aussi qu'il existe une propriété analogue dans le cas d'une injection transversale dans un champ magnétique non uniforme.

Ainsi, dans le plan x y, la composante B_{z} est une fonction de x et y, en principe seulement de R = Toutefois, on démontre que pour un système de grandes dimensions devant le rayon d'orbite des électrons, l'équation (1) reste valable.

D'autre part, dans le plan x y, le centre de l'orbite des électrons, de coordonées X(t), Y(t), se déplace suivant les équations.

Dans le dispositif d'injection 1 de la présente invention, le canon à électrons 5 placé dans une région de champ magnétique B₁ peu intense, produit un faisceau d'électrons progressant vers la région centrale dudit champ, où il est maximum, en se déplaçant perpendiculairement à sa direction. La progression suivant une trajectoire cycloïdale est assurée par les électrodes placées au voisinage de sa trajectoire et portées à des potentiels appropriés, ce qui crée entre les électrodes un champ électrique continu uniforme donnant aux électrons une vitesse de dérive.

Le faisceau d'électrons est ensuite soumis dans la région des moyens 6 à un champ magnétique de direction B_{z} croissant progressivement. De plus, les différents potentiels des électrodes 11,12,13,14 ont été choisis de manière à créer un champ électrique présentant des composantes selon les directions x et y et à satisfaire les équations ci-après. avec pour que le faisceau d'électrons se propage dans la direction x.

Dans ce cas, le faisceau d'électrons sera amené dans la zone du champ magnétique croissant à suivre une trajectoire cycloïdale dont le rayon diminue progressivement du fait de l'équation (1) selon la direction x avec une vitesse de dérive constante si la composante Ey croit comme B_{z} dont la variation le long de x est donnée sur les figures 1b et 2b. En effet, la condition donnée par l'équation (5) évite une dérive transversale et permet aux électrons d'entrer dans le champ magnétique croissant qui tend normalement à repousser les électrons doués d'une vitesse de rotation vers les régions où B est plus petit, à savoir vers le canon.

Avec le dispositif d'injection ci-dessus on obtient donc en entrée de la structure résonnante, un faisceau d'électrons se déplaçant selon une trajectoire hélicoïdale suivant la direction x dans un champ magnétique transversal fort de manière à ce que la vitesse de rotation des électrons soit égale à
avec e = charge de l'électron
m = masse de l'électron
pour pouvoir obtenir l'interaction souhaitée dans la structure résonnante 2.

Avec ce dispositif d'injection, on obtient les avantages suivants:
- possibilité de produire un faisceau d'électrons de grande section selon z donnant un courant et une puissance plus élevés;
- absence d'électrons réfléchis vers le canon;
- vitesse de dérive des électrons réglée uniquement par la tension appliquée sur les différentes plaques.

## Revendications

1. Un dispositif d'injection dans une zone d'interaction de type cyclotronique d'un faisceau d'électrons se propageant suivant une trajectoire cycloïdale dans la direction d'un axe (x) sous l'action d'un champ électrique uniforme et d'un champ magnétique statique (B) perpendiculaire à l'axe de propagation et au champ électrique, caractérisé en ce qu'il comporte un canon à électrons (5) placé dans une zone (I) où le champ magnétique a une intensité (B₁) inférieure à celle (B₃) du champ nécessaire pour obtenir une interaction de type cyclotronique et des électrodes (11-14) positionnées entre le canon et la zone d'interaction dans une zone (II) où le champ magnétique a une intensité (B₂) croissant dans le sens de propagation du faisceau, pour créer dans cette zone, un champ électrique statique présentant deux composantes (Eₓ, Ey) dans le plan perpendiculaire au champ magnétique, à savoir une composante Ex dans la direction de l'axe et une composante Ey perpendiculaire à la composant Ex et au champ magnétique, de manière à compenser le mouvement perpendiculaire à l'axe dû à l'accroissement du champ magnétique, dans ladite zone (II).

2. Un dispositif d'injection selon la revendication 1 caractérisé en ce que les électrodes (11-14) sont au nombre de quatre et se font face deux à deux et en ce que des différences de potentiels croissantes sont appliquées entre elles (V₁₁ < V₁₂ < V₁₃ < V₁₄) de manière à créer un champ électrique présentant des composantes selon les directions x et y et choisie pour que les équations: avec soient satisfaites.

3. Un dispositif d'injection selon la revendication 2 caractérisé en ce que la variation de la composante Eᵥ est choisie de telle sorte que
= cste dans la zone de champ magnétique croissant.

## Patentansprüche

1. Anordnung zum Einleiten eines Elektronenstrahlenbündels in eine zyklotronische Wechselwirkungszone, das sich längs einer zykloidischen Bahn in Richtung einer Achse (x) unter Einwirkung eines gleichmässigen elektrischen Feldes und eines statischen Magnetfeldes (B) ausbreitet, das senkrecht zur Ausbreitungsachse und zum elektrischen Feld verläuft, gekennzeichnet durch eine Elektronenkanone (5), die in einer Zone (I) angeordnet ist, in der das Magnetfeld eine Intensität (B₁) hat, die kleiner als die Intensität (B₃) des Feldes ist, die zur Erzielung einer zyklotronischen Wechselwirkung erforderlich ist, und Elektroden (11-14), die zwischen der Elektronenkanone und der Wechselwirkungszone in einer Zone (11) angebracht sind, in der das Magnetfeld eine Intensität (B₂) hat, die in der Ausbreitungsrichtung des Elektronenstrahlenbündels zunimmt, damit in dieser Zone ein statisches elektrisches Feld geschaffen wird, das in der zum Magnetfeld senkrechten Ebene zwei Komponenten (Eₓ, Ey) aufweist, nämlich eine Komponente Eₓ in Richtung der Achse und eine Komponente E_{y} senkrecht zur Komponente Eₓ und zum Magnetfeld, damit die senkrecht zu der Achse verlaufende Bewegung kompensiert wird, die auf die Vergrösserung des Magnetfeldes in der Zone (11) zurückzuführen ist.

2. Anordnung nach Anspruch 1, dadurch gekennzeichnet, dass vier Elektroden (11-14) einander paarweise gegenüber vorgesehen sind und dass zwischen diese Elektroden unterschiedliche zunehmende Potentiale (V₁₁ < V₁₂ < V₁₃ < V₁₄) so angelegt sind, dass ein elektrisches Feld geschaffen wird, das in den Richtungen x und y Komponenten aufweist und so gewählt ist, dass die folgenden Gleichungen erfüllt sind: mit

3. Anordnung nach Anspruch 2, dadurch gekennzeichnet, dass die Änderung der Komponente Ey so gewählt ist, dass in der Zone mit dem wachsenden Magnetfeld gilt:
= const.

## Claims

1. Device for injecting into a cyclotronic interaction zone an electron ray beam which is propagated along a cycloid path in the direction of an axis (x) under the action of a uniform electrical field and a static magnetic field (B) which extends perpendicularly to the propagation axis and to the electrical field, characterized by an electron gun (5) located in a zone (I) in which the magnetic field has an intensity (B₁) which is smaller than the intensity (B₃) of the field necessary to obtain a cyclotronic interaction, and electrodes (11-14) arranged between the electron gun and the interaction zone in a zone (II) in which the magnetic field has an intensity (B₂) increasing in the propagation direction of the electron ray beam so that in said zone a static electrical field is created having two components (Eₓ, Ey) in the plane perpendicular to the magnetic field, i.e. a component Eₓ in the direction of the axis and a component Ey perpendicular to the component Eₓ and to the magnetic field, so as to compensate the movement perpendicular to the axis due to the increase in the magnetic field in the zone (II).

2. Device according to claim 1, characterized in that four electrodes (11-14) are provided opposite each other in pairs and that between said electrodes different increase in potentials (V₁₁ < V₁₂ < V₁₃ < V₁₄) are applied such that an electrical field is created which has components in the directions x and y and is so selected that the following equations are fulfilled: with

3. Device according to claim 2, characterized in that the variation of the component E_{y} is selected such that in the zone with the increasing mag- neticfield:
